# EUROPÄISCHE PATENTSCHRIFT

(11) **EP 2 101 960 B1**
(45) Veröffentlichungstag und Bekanntmachung des Hinweises auf die Patenterteilung: **14.08.2013**
(21) Anmeldenummer: 07821489.7
(22) Anmeldetag: 18.10.2007
(51) Int. Cl.: B25F 5/02

(54) **MOTORISCH ANGETRIEBENE WERKZEUGMASCHINE**
MOTOR-DRIVEN MACHINE TOOL
MACHINE-OUTIL MOTORISÉE

(30) Priorität: 18.12.2006 DE 102006059688
(43) Veröffentlichungstag der Anmeldung: 23.09.2009
(62) Teilanmeldung aus: 13170277.1
(73) Patentinhaber: Robert Bosch GmbH, 70442 Stuttgart (DE)
(72) Erfinder: MOSER, Andreas, 73760 Ostfildern (DE); DEHDE, Joerg, 71144 Steinenbronn (DE); TIEDE, Steffen, 71083 Herrenberg (DE); CRAMER, Christoph, 72631 Aichtal (DE)
(86) Internationale Anmeldenummer: PCT/EP2007/061124
(87) Internationale Veröffentlichungsnummer: WO 2008/074536

(56) Entgegenhaltungen:
- DE-A1- 10 045 617
- DE-A1- 10 148 319
- DE-A1- 19 737 892
- DE-A1- 19 951 264
- US-A- 5 065 498
- US-A- 5 346 453

## Beschreibung

Die Erfindung bezieht sich auf eine motorisch angetriebene Werkzeugmaschine, insbesondere eine Handwerkzeugmaschine mit drehbar anzutreibendem Werkzeug gemäß dem Oberbegriff des Anspruches 1. Eine solche Werkzeugmaschine ist aus der US 5 065 498 A bekannt, die als nächstliegender Stand der Technik angesehen wird.

### Stand der Technik

Eine Werkzeugmaschine ist als batteriebetriebene Handwerkzeugmaschine aus der DE 199 51 264 A1 in der Ausgestaltung gemäß deren Fig. 12 bekannt. Bei pistolenförmigem Maschinengehäuse weist die bekannte Handwerkzeugmaschine eine in Richtung des Pistolenlaufes sich erstreckende Hauptachse auf. Im rückwärtigen, mit dem Handgriff verbundenen Bereich des Schaftteiles nimmt das Maschinengehäuse als koaxiale Antriebseinheit den Motor und das Getriebe auf, das mit einer Werkzeugaufnahme antriebsverbunden ist, die achsversetzt zu Motor und Getriebe bei zur Hauptachse paralleler Drehachse im Bereich der frontseitigen Stirnwand des Maschinengehäuses gelagert ist. Ein Werkzeugwechselmagazin in Form eines hohlzylindrisch ausgebildeten Trommelmagazins ist der Werkzeugaufnahme vorgelagert. Die Achsen des Trommelmagazins und der Werkzeugaufnahme liegen parallel zur Hauptachse. In seinem Trommelring ist das Trommelmagazin mit zur Hauptachse parallelen Werkzeugkammern versehen, die jeweils in Abhängigkeit von der Drehstellung des Trommelmagazins eine fluchtende Überdeckungslage zur Werkzeugaufnahme einnehmen. In dieser Überdeckungslage ist eine Verlagerung des jeweiligen Werkzeuges zwischen der Werkzeugkammer und der Werkzeugaufnahme möglicht. Die Verlagerung erfolgt über ein zur Werkzeugaufnahme koaxial liegendes, gehäuseseitig geführtes Stellglied in Form eines Stellschiebers, der im axialen Übergangsbereich zwischen Getriebe und Trommelmagazin angeordnet ist. Letzteres ist ebenfalls im Gehäuse gelagert und in seinem vom die Werkzeugkammern enthaltenden Trommelring umschlossenen zentralen Bereich von der Getriebeausgangswelle durchsetzt, die über ein den Achsabstand zwischen Getriebeausgangswelle und Werkzeugaufnahme überbrückendes Zwischengetriebe mit der Werkzeugaufnahme antriebsverbunden ist. Ein derartiger Aufbau bedingt hinsichtlich der lagerichtigen Zuordnung der Bauteile einen verhältnismäßig großen Fertigungsaufwand, erschwert die Montage und führt zu erheblichem Raumbedarf.

### Offenbarung der Erfindung

Der Erfindung liegt die Aufgabe zugrunde, eine Werkzeugmaschine, insbesondere eine Handwerkzeugmaschine, der eingangs genannten Art fertigungs- und montagegünstig in kompakter Bauweise auszugestalten.

Diese Aufgabe wird erfindungsgemäß mit den Merkmalen des Anspruches 1 gelöst. Die Unteransprüche geben zweckmäßige Weiterbildungen an.

Bei der erfindungsgemäßen Lösung, die insbesondere auch für als Schrauber eingesetzte, handgeführte Werkzeugmaschinen vorteilhaft ist, wird durch die verstellbare Abstützung des Werkzeugwechselmagazins auf der Antriebseinheit eine kompakte und montagegünstige Bauform erreicht, die eine für die Handhabung vorteilhafte, schlanke Gestaltung des Maschinengehäuses ermöglicht, und dies selbst im Schaftbereich bei pistolenförmig gestalteten Maschinengehäusen von Handwerkzeugmaschinen. Dies in Verbindung mit einem verhältnismäßig großen Durchmesser des Werkzeugwechselmagazins, so dass eine Vielzahl von Werkzeugkammern zur Verfügung steht.

Das Werkzeugwechselmagazin ist bei der erfindungsgemäßen Lösung bevorzugt getriebeseitig auf der getriebe- und motorumfassenden Antriebseinheit verstellbar abgestützt.

Ist das Werkzeugwechselmagazin als Trommelmagazin ausgebildet, so erweist sich eine drehbare Abstützung desselben zur Antriebseinheit, insbesondere deren Getriebe als besonders vorteilhaft. Hierzu kann das Getriebe mit einem Getriebehals versehen sein, der von dem die Werkzeugkammern enthaltenden Trommelring des Trommelmagazins umschlossen ist, der von der Getriebeausgangswelle durchsetzt ist, so dass sich bei räumlich kompakter Gestaltung des Getriebes die Möglichkeit bietet, im Übergangsbereich zum Getriebehals oder innerhalb des Getriebehalses die Lagerung der Getriebeausgangswelle vorzunehmen.

Insbesondere in Verbindung mit einer Ausgestaltung des Getriebes als Planetengetriebe lässt sich eine auch in der Länge sehr gedrungene Bauform realisieren, bei der die Lagerung der Getriebeausgangswelle und des Trommelmagazins in axial benachbarten, oder sich sogar überdeckenden Bereichen verwirklichen lässt.

Dadurch ist eine stabile Lagerung der Getriebeausgangswelle ohne die Handlichkeit der Maschine beeinträchtigendes Bauvolumen zu erreichen.

Um das die Getriebeausgangswelle mit der Werkzeugaufnahme verbindende Zwischengetriebe in günstiger Weise abzustützen und zu lagern kann die Getriebeausgangswelle im Bereich ihres freien, vom Getriebe abgelegenen Endes in einer Lagerplatte abgestützt werden, die auch die Lagerung für die Werkzeugaufnahme aufnimmt. Die Werkzeugaufnahme ist bevorzugt baulich in eines der Räder des Zwischengetriebes integriert, dessen anderes Rad als Antriebsrad auf der Getriebeausgangswelle sitzt, wobei das Zwischengetriebe insgesamt raumsparend zwischen dieser Lagerplatte und der Werkzeugwechseltrommel sowie dem von der Werkzeugwechseltrommel umschlossenen Getriebehals liegt.

Dieser Aufbau macht es möglich, das zur Verlagerung eines jeweiligen Werkzeuges zwischen einer Werkzeugkammer des Trommelmagazins und der Werkzeugaufnahme vorgesehene Stellglied als Stellschieber in Form einer Stellstange auszubilden, die bevorzugt parallel zur Hauptachse der Maschine, die mit der Achse der Antriebseinheit zusammenfällt, umfangsseitig zum Getriebegehäuse in diesem geführt ist, so dass auch die auf den Stellschieber wirkenden Kräfte auf die Antriebseinheit, und im Besonderen auf das Getriebegehäuse abgestützt werden. Dies ist insbesondere im Hinblick darauf von Bedeutung, dass über den Stellschieber das jeweilige Werkzeug in der Werkzeugaufnahme in seiner Betriebslage axial abgestützt ist und somit über den Stellschieber bei dessen axialem Eingriff in die Werkzeugaufnahme auch die Lagerplatte indirekt abgestützt wird, da die Werkzeugaufnahme ihrerseits gegen die Lagerplatte drehbar abgestützt ist.

Die Gestaltung des Stellschiebers als Stellstange macht deren axiale Abstützung in ihrer ein in der Werkzeugaufnahme gehaltenes Werkzeug axial abstützenden Lage mit einfachen Mitteln möglich, so beispielsweise über ein sich in Längsrichtung des Stellschiebers erstreckendes, rückseitig zu diesem liegendes Abstützblech, das auf seine den Stellschieber hintergreifende Abstützlage federnd belastet ist, und das zur Entriegelung in Gegenrichtung über einen Taster verstellt werden kann. Der lediglich quer zur Hauptachse verstellbare Taster und die Handhabe zur axialen Verstellung des Stellschiebers liegen bevorzugt das Gehäuse der Maschine durchsetzend in entsprechenden Aussparungen desselben und, bezogen auf die Abstützlage des Stellschiebers, benachbart zueinander.

Das Abstützblech ist seinerseits bevorzugt so in einer zum Gehäuse, gegebenenfalls aber auch zur Motorgetriebeeinheit feststehenden Halterung eingespannt, dass es auf seine den Stellschieber hintergreifende Stützlage federnd vorgespannt ist. Über das Stützblech ist so auch eine reibschlüssige Beaufschlagung und Sicherung des Stellschiebers in dessen aus der Werkzeugaufnahme zurückgezogener Lage erreichbar, wenn das Abstützblechi am Umfang des Schiebers anliegt.

Insbesondere kann bei der erfindungsgemäßen Lösung eine vom Motor bis zur Werkzeugaufnahme reichende, die Antriebeinheit umfassende Baueinheit geschaffen werden, zu der das Maschinengehäuse lediglich umschließend liegt, und somit im Wesentlichen nur eine Verkleidung bildet. Dadurch lässt sich das Maschinengehäuse als solches einfacher und leichter gestalten. Insbesondere in der Ausbildung als Handwerkzeugmaschine ist das Maschinengehäuse pistolenförmig geformt und weist einen Griffteil auf, in dem sich ein Energiespeicher, insbesondere ein Akkumulator und die zugehörige Steuerung günstig unterbringen lassen, wobei die Steuerung bevorzugt im Übergangsbereich zwischen Griff und Schaft des pistolenförmigen Maschinengehäuses liegt und wobei insbesondere in diesem Übergangsbereich auch die Betätigungseinrichtung vorgesehen ist, die bevorzugt als Taster-Schalter-Kombination ausgebildet ist.

Die Handhabung der erfindungsgemäßen Maschine wird des Weiteren dadurch vereinfacht und erleichtert, dass das trommelartige Wechselmagazin über einen Teilbereich seines Umfangs in Überdeckung zu einem Ausschnitt des Gehäuses liegt, insbesondere im Bereich dieses Ausschnittes mit einem Segment über den Umfang des Gehäuses hinausragt. Hierdurch kann das Werkzeugwechelmagazin durch unmittelbaren Zugriff verstellt werden. Ferner erlaubt es eine solche Anordnung, insbesondere in Verbindung mit einer Ausbildung des Maschinengehäuses, die sich auf der die Antriebseinheit umfassenden Baueinheit abstützt und durch diese ausgesteift ist, das Werkzeugwechselmagazin gegebenenfalls auch, wie Trommelrevolvern bekannt, zur Bestückung mit Werkzeugen auszuschwenken.

Zur Identifizierung der in den Werkzeugkammern des trommelartigen Werkzeugwechselmagazins jeweils gespeicherten Werkzeuge ist es des Weiteren zweckmäßig, wenn das Werkzeugwechselmagazin umfangsseitig in Überdeckung zur jeweiligen Kammer entsprechende, das jeweilige Werkzeug identifizierende Kennzeichnungen, beispielsweise Symbole, trägt, die bei Verstellung des Werkzeugwechselmagazins zu einem gehäuseseitigen Sichtfenster in Überdeckung kommen. Dieses Sichtfenster ist bevorzugt mit einer durchsichtigen, insbesondere als Lupe gestalteten Abdeckung versehen und liegt gehäuseseitig längsfluchtend zur Werkzeugaufnahme, so dass sich für die Bedienposition eine einfache Zuordnung ergibt.

Eine verstellbare Anordnung des Werkzeugwechselmagazins lässt sich im Rahmen der Erfindung bei Abstützung gegen die Antriebseinheit auch mit Stabmagazinen erreichen, wobei diese Magazine, gegebenenfalls quer zur Hauptachse im und/oder durch das Maschinengehäuse verschiebbar, mit ihren Werkzeugkammern zur Werkzeugaufnahme in Überdeckung gebracht werden können.

Weitere Vorteile und zweckmäßige Ausführungen sind den Ansprüchen, der Figurenbeschreibung und den Zeichnungen zu entnehmen. Es zeigen:
- Fig. 1: eine perspektivische Darstellung der erfindungsgemäßen Handmaschine als netzunabhängig zu betreibender Schrauber, dessen Energiequelle durch einen Akkumulator gebildet ist,
- Fig. 2: eine Fig. 1 entsprechende Darstellung bei abgenommener sichtseitiger Gehäusehälfte der Handmaschine, und
- Fig. 3: eine schematisierte Schnittdarstellung der in den Fig. 1 und 2 gezeigten Handmaschine in einem Längsschnitt bei in der Schnittebene liegender Werkzeugaufnahme.

Als Ausführungsbeispiel für eine motorbetriebene Werkzeugmaschine 1 ist in den Figuren eine als Schrauber gestaltete Handwerkzeugmaschine dargestellt, die, bei pistolenförmiger Grundform ihres Maschinengehäuses 14, einen dem Pistolenlauf entsprechenden Schaftteil 2 aufweist. In Längsrichtung des Schaftteiles 2 erstreckt sich die Hauptachse 3, längs derer, koaxial hintereinander liegend und die Hauptachse bestimmend, der Motor 4 und das Getriebe 5 als Teil einer Antriebseinheit angeordnet sind. Auf das Getriebe 5 folgend ist als Werkzeugwechselmagazin 6 ein Trommelmagazin angeordnet. Zu Hauptachse 3 querversetzt ist eine Werkzeugaufnahme 7 vorgesehen, die in den Figuren mit einem eingesetzten Werkzeug, hier einem Schraubereinsatz 8 dargestellt ist und die sich parallel zur Hauptachse 3 erstreckt. Im über den Motor 4 und das Getriebe 5 erfolgenden Antrieb für die Werkzeugaufnahme 7 liegt ein Zwischengetriebe 9. Ferner ist zur Beschickung der Werkzeugaufnahme 7 mit dem jeweils gewünschten, in dem Werkzeugwechselmagazin 6 bevorrateten Werkzeug, sowie auch zur axialen Abstützung dieses Werkzeuges in seiner Betriebslage in der Werkzeugaufnahme 7 ein Stellglied 10 in Form eines Stellschiebers 11 vorgesehen, der über eine Handhabe 12 zu betätigen ist. Die Handhabe 12 ist in einem in Richtung der Hauptachse 3 sich erstreckenden Längsschlitz 13 verstellbar, der in der Teilebene des aus zwei Gehäusehälften bestehenden Maschinengehäuses 14 liegt, in der auch die Achse der Werkzeugaufnahme 7 liegt.

Das Maschinengehäuse 14 weist im Bereich des als Trommelmagazin gestalteten Werkzeugwechselmagazins 6 einen Ausschnitt 15 auf, in dessen Bereich das Werkzeugwechselmagazin 6 mit einem Segment 16 freiliegt, wobei die Werkzeugwechselmagazin 6 mit diesem Segment 16 bevorzugt über die Außenkontur des Maschinengehäuses 14 übersteht.

Im Überdeckungsbereich zum Werkzeugwechselmagazin 6 ist des Weiteren auch ein Sichtfenster 17 vorgesehen, das bevorzugt mit einem lupenartigen Einsatz versehen sein kann, so dass werkzeugkennzeichnende, auf dem Umfang des trommelförmigen Werkzeugwechselmagazins 6 vorgesehene Symbole leicht identifizierbar sind. Das Sichtfenster 17 liegt bevorzugt überbrückend zur Teilebene der Gehäusehälften des Maschinengehäuses 14 und in Flucht zum Schlitz 13 für die Handhabe 12 des Stellschiebers 11. Zwischen dem Schlitz 13 und dem Sichtfenster 17 liegt vorgelagert zur Handhabe 12 ein Taster 18.

Fig. 2 und 3 zeigen des Weiteren, dass im zum Schaftteil 2 querliegenden Griffteil 19 als Energiespeicher 20 ein Akkumulator vorgesehen ist, über den der Motor 4 gespeist wird, wobei im Griffteil 19 auch die Steuerung angeordnet ist und, wiederum in der Teilebene zwischen den Gehäusehälften das Bedienelement 21, über das, gestaltet als Taster und/oder Schalter, die Steuerung durch eine Bedienperson erfolgt.

In der Schnittdarstellung gemäß Fig. 3 ist erkennbar, dass das Getriebe 5 als Planetengetriebe ausgebildet ist und in Flucht zum Motor 4 liegend mit diesem zu einer Antriebseinheit zusammengefasst ist. Das Getriebe 5 weist ein Getriebegehäuse 22 auf, das die Ausgangswelle 23 des Getriebes 5 umschließend einen sich in Richtung der Hauptachse erstreckenden Hals 24 aufweist.

Im Bereich dieses Halses 24 liegt das als Trommelmagazin gestaltete Werkzeugwechselmagazin 6, das einen zur Trommelachse konzentrischen Trommelring 25 aufweist, in dem, achsparallel zur Trommelachse und zur Hauptachse 3 sich erstreckend, bei über den Umfang bevorzugt gleichmäßiger Verteilung Werkzeugkammern 26 vorgesehen sind, denen umfangsseitig zum Trommelring 25 die in Überdeckung zum Sichtfenster 17 liegenden Symbole für die jeweiligen Werkzeuge zugeordnet sind.

Fig. 3 zeigt des Weiteren, dass die Ausgangswelle 23 des Getriebes 5 im Bereich einer am stirnseitigen Ende der Maschine liegenden Lagerplatte 27 endet und zur Lagerplatte 27 gelagert ist. Im axialen Bereich zwischen der Lagerplatte 27 und dem auf dem Hals 24 gelagerten Werkzeugwechselmagazin 6 liegt das Zwischengetriebe 9, das den radialen, quer zur Hauptachse 3 gegebenen Abstand zwischen der Ausgangswelle 23 und der Werkzeugaufnahme 7 überbrückt. Hierbei ist die Werkzeugaufnahme 7 dem abtriebsseitigen Zahnrad 29 des Zwischengetriebes 9 zugeordnet, dessen antriebsseitiges Zahnrad 30 auf der Ausgangswelle 23 des Getriebes 5 sitzt. Das abtriebsseitige Zahnrad 29 weist einen Hals 31 auf, der sich in Richtung der Achse dieses Zahnrades 29 erstreckt und umschließend zu einer zentralen Durchtrittsöffnung 32 des Zahnrades 29 vorgesehen ist. Der Hals 31 ist als Werkzeugaufnahme 7 gestaltet und weist zur drehfesten Abstützung des jeweils eingeschobenen Werkzeuges, hier eines Schraubereinsatzes 8, ein entsprechendes Unrundprofil auf. Durch Drehen des Werkzeugwechselmagazins 6 wird eine jeweilige Werkzeugkammer 26 in koaxiale Überdeckung zur Werkzeugaufnahme 7 gebracht, wobei die jeweiligen Überdeckungslagen jeweils als überfahrbare Rastlagen festgelegt sind.

Bei gegebener Überdeckungslage ist, wie Fig. 3 veranschaulicht, ein jeweiliges Werkzeug, hier der Schraubereinsatz 8 aus einer Werkzeugkammer 26 der Werkzeugwechseltrommel 6 in die Werkzeugaufnahme 7 einschiebbar oder aus dieser entnehmbar. Dies geschieht über das Stellglied 10 in Form des Stellschiebers 11, der als Stellstange gestaltet mit der Handhabe 12 verbunden ist. Kopfseitig ist der Stellschieber 11 so gestaltet, dass das jeweilige Werkzeug sowohl in die Werkzeugaufnahme 7 hineingeschoben sowie auch aus dieser herausgezogen werden kann. Bevorzugt ist hierzu der Stellschieber 11 in seinem Kopfbereich magnetisch ausgebildet. Bei in die Werkzeugaufnahme 7 eingeschobenem Werkzeug, hier Schraubeinsatz 8, ist das Werkzeugwechselmagazin 6 über den Stellschieber 11 in seiner mit einer jeweiligen Werkzeugkammer 26 zur Werkzeugaufnahme 7 fluchtenden Lage blockiert, wobei über den Eingriff des Stellschiebers 11 in die . Werkzeugaufnahme 7 aufgrund deren Lagerung in der Lagerplatte 27 auch diese gegen das Getriebegehäuse 22 abgestützt ist, in dem der Stellschieber 11 längsverschieblich geführt ist. Der Stellschieber 11 ist somit ein Teil der Baueinheit, die vom Motor 4 bis zur Werkzeugaufnahme 7 reicht und die eingebettet in das Maschinengehäuse 14 von diesem im Wesentlichen lediglich verkleidend umschlossen ist und damit auch eine Aussteifung des Maschinengehäuses 14 bildet.

In seiner ein jeweiliges Werkzeug, hier den Schraubereinsatz 8, in der Werkzeugaufnahme 7 abstützenden Lage ist der Stellschieber 11 über einen Abstützhebel 34 verriegelt, der im Ausführungsbeispiel als Abstützblech gestaltet ist, das an seinem vom Stellschieber 11 abgelegenen Ende in einer schlitzförmigen, benachbart zum Motor 4 sich erstreckenden Führung 35 gehalten ist. Das als Abstützhebel 34 wirkende Abstützblech erstreckt sich, wie aus Fig. 2 ersichtlich, mit einem Arm 36 bis in den Bereich des Tasters 18 und ist entgegen seiner federnden Vorspannung in Richtung auf den Taster 18 bzw. seine Abstützlage über diesen aus der insbesondere in Fig. 3 gezeigten Abstützlage zum Stellschieber 11 verstellbar. In der Abstützlage hintergreift der als Abstützblech ausgebildete Abstützhebel 34 mit einem abgewinkelten Endteil 37 den Stellschieber 11, so dass dieses zum rückwärtigen Stirnende des Stellschiebers 11 eine Anlagefläche bildet.

Über die Betätigung des Tasters 18 aus der Abstützlage ausgelenkt, ist der Abstützhebel 34, als Stellstange ausgebildet, vom Stellschieber 11 überfahrbar und stützt sich hierbei bevorzugt umfangsseitig am Stellschieber 11 ab, so dass der Stellschieber 11 in seiner zurückgezogenen, das Werkzeugwechselmagazin 6 freigebenden Lage zumindest reibschlüssig, gegebenenfalls auch reibschlüssig und überfahrbar verrastend gesichert ist.

Bei der gezeigten erfindungsgemäßen Lösung ist, wie insbesondere Fig. 3 zeigt, die Lage des Getriebehalses 24 exzentrisch zur durchsetzenden Ausgangswelle 23 des Getriebes 5, deren Achse zur Achse des Motors 4 und des Getriebes 5 koaxial liegt. Entsprechend dem Achsversatz des Getriebehalses 24 zur Ausgangswelle 23 liegt auch das auf dem Getriebehals 24 gelagerte Werkzeugwechselmagazin 6 achsversetzt. Das gezeigte Ausführungsbeispiel verdeutlicht, dass aufgrund dieser Konstruktion bei stabiler Abstützung unterschiedliche Exzentrizitäten des Werkzeugwechselmagazins 6 zur Abtriebswelle 23 realisierbar sind, gegebenenfalls aber auch eine zentrische Anordnung, so dass im Hinblick auf die Bauabmessungen wie auch die Zahl der Werkzeugkammern 26 des Werkzeugwechselmagazins 6 große Spielräume gegeben sind. Insbesondere veranschaulichen die Figuren aber auch die Möglichkeit, trotz der Anordnung eines Werkzeugwechselmagazins 6 und der dadurch erreichten Bedienerleichterungen die in Form einer Pistole gestaltete Handwerkzeugmaschine insbesondere in ihrem an den Griffteil 19 anschließenden Schaftteil 2 schlank zu gestalten, was eine beidhändige Führung der Werkzeugmaschine 1 erleichtert.

Eine entsprechend gestaltete, auch von Hand zu führende Werkzeugmaschine 1 kann auch als Bohrmaschine eingesetzt werden, bei der die Werkzeugkammern 26 der Aufnahme von Bohrern dienen, die wahlweise zum Einsatz gebracht werden können.

## Patentansprüche

1. Motorisch angetriebene Werkzeugmaschine (1), insbesondere Handwerkzeugmaschine mit drehbar anzutreibendem Werkzeug, mit einer Antriebseinheit und einem Werkzeugwechselmagazin (6), dessen Werkzeugkammern (26) jeweils in eine Übergabelage auf eine zu bestückende Werkzeugaufnahme (7) verstellbar sind, wobei das Werkzeugwechselmagazin (6) auf der Antriebseinheit verstellbar abgestützt ist, und ein in Achsrichtung der Werkzeugaufnahme (7) gegen die jeweils in Überdeckung liegende Werkzeugkammer (26) des Werkzeugwechselmagazins (6) verschiebbares Stellglied (10) vorgesehen ist, wobei das als Stellschieber (11) ausgebildete Stellglied (10) zum Maschinengehäuse (14) lageverschieblich an der Antriebseinheit geführt ist und, bezogen auf eine Betriebsstellung, eine jeweilige Werkzeugkammer (26) durchsetzend das aus dieser in die Werkzeugaufnahme (7) verschobene Werkzeug, insbesondere einen Schraubereinsatz (8), axial abstützt, **dadurch gekennzeichnet, dass** der Stellschieber (11) in seiner Stützlage zum jeweils in der Werkzeugaufnahme (7) befindlichen Werkzeug lösbar über einen Abstützhebel (34) verriegelbar ist.

2. Werkzeugmaschine nach Anspruch 1, **dadurch gekennzeichnet, dass** das Werkzeugwechselmagazin (6) als Trommelmagazin ausgebildet ist.

3. Werkzeugmaschine nach Anspruch 1 oder 2, **dadurch gekennzeichnet, dass** das Werkzeugwechselmagazin (6) umschließend zu einem Gehäuseteil der Antriebseinheit gelagert ist.

4. Werkzeugmaschine nach einem der Ansprüche 1 bis 3, **dadurch gekennzeichnet, dass** die Antriebseinheit ein mit dem Motor (4) verbundenes Getriebe (5) aufweist und dass das trommelförmige Werkzeugwechselmagazin (6) umschließend zu einem Teil des Getriebes (5) auf dessen Gehäuse (22) gelagert ist.

5. Werkzeugmaschine nach einem der Ansprüche 1 bis 4, **dadurch gekennzeichnet, dass** das Gehäuse (22) des Getriebes (5) einen die Getriebeausgangswelle (23) umschlie-βenden Hals (24) aufweist, auf dem das Werkzeugwechselmagazin (6) gelagert ist.

6. Werkzeugmaschine nach einem der vorhergehenden Ansprüche, **dadurch gekennzeichnet, dass** die Getriebeausgangswelle (23) in einer zum Maschinengehäuse (14) lagefesten Lagerplatte (27) endseitig geführt ist, die die Lagerung für die Werkzeugaufnahme (7) bildet.

7. Werkzeugmaschine nach einem der vorhergehenden Ansprüche, **dadurch gekennzeichnet, dass** die Werkzeugaufnahme (7) über ein Zwischengetriebe (9) angetrieben ist, das die in Richtung der Hauptachse (3) verlaufende Werkzeugaufnahme und die Getriebeausgangswelle (23) verbindet, die die vom Trommelring des Werkzeugwechselmagazins (6) umschlossenen Raum durchsetzt.

8. Werkzeugmaschine nach Anspruch 7, **dadurch gekennzeichnet, dass** das Zwischengetriebe (9) zwischen dem Werkzeugwechselmagazin (6) und der Lagerplatte (27) liegt, und dass die Werkzeugaufnahme (7) einem Rad (29) des Zwischengetriebes (9) konzentrisch zugeordnet ist.

9. Werkzeugmaschine nach Anspruch 8, **dadurch gekennzeichnet, dass** das zur Werkzeugaufnahme (7) konzentrische Rad (29) des Zwischengetriebes (9) einen Hals (31) aufweist, der als Werkzeugaufnahme (7) in Verlängerung einer im Rad (29) vorgesehenen Durchtrittsöffnung (32) für ein Stellglied (10) vorgesehen ist.

10. Werkzeugmaschine nach Anspruch 1, **dadurch gekennzeichnet, dass** das Werkzeugwechselmagazin als Stabmagazin ausgebildet ist.

11. Werkzeugmaschine nach Anspruch 10, **dadurch gekennzeichnet, dass** das stabförmige Werkzeugwechselmagazin auf der Antriebseinheit verschiebbar abgestützt ist.

12. Werkzeugmaschine nach einem der vorhergehenden Ansprüche, **dadurch gekennzeichnet, dass** der Abstützhebel (34) in seiner Verriegelungslage tasterbetätigt verstellbar ist.

13. Werkzeugmaschine nach einem der vorhergehenden Ansprüche, **dadurch gekennzeichnet, dass** die Werkzeugmaschine (1) als handgeführter Schrauber in Form einer Schrauberpistole mit im Griffteil (19) angeordnetem Energiespeicher (20) ausgebildet ist.

14. Werkzeugmaschine nach einem der vorhergehenden Ansprüche, **dadurch gekennzeichnet, dass** der Abstützhebel (34) in der Abstützlage mit einem abgewinkelten Endteil (37) den Stellschieber (11) derart hintergreift, dass das Endteil (37) zum rückwärtigen Stirnende des Stellschiebers (11) eine Anlagefläche bildet.

## Claims

1. Motor-driven power tool (1), in particular portable power tool, having a tool to be driven in rotation, having a drive unit and a tool change magazine (6), the tool chambers (26) of which are each adjustable into a transfer position onto a tool receptacle (7) to be equipped, wherein the tool change magazine (6) is supported in an adjustable manner on the drive unit, and a positioning member (10) which is displaceable in the axial direction of the tool receptacle (7) towards the respectively overlapping tool chamber (26) of the tool change magazine (6) is provided, wherein the positioning member (10) in the form of a positioning slide (11) is guided on the drive unit in a positionally displaceable manner with respect to the machine housing (14) and, with respect to an operating position, axially supports, in a manner passing through the respective tool chamber (26), the tool, in particular a screwdriver bit (8), pushed out of said tool chamber (26) into the tool receptacle (7), **characterized in that** the positioning slide (11) is lockable in its supporting position with respect to the tool located in each case in the tool receptacle (7), in a releasable manner via a supporting lever (34).

2. Power tool according to Claim 1, **characterized in that** the tool change magazine (6) is in the form of a drum-type magazine.

3. Power tool according to Claim 1 or 2, **characterized in that** the tool change magazine (6) is mounted in a manner enclosing a housing part of the drive unit.

4. Power tool according to one of Claims 1 to 3, **characterized in that** the drive unit has a transmission (5) connected to the motor (4), and **in that** the drum-like tool change magazine (6) is mounted in a manner enclosing a part of the transmission (5) on the housing (22) thereof.

5. Power tool according to one of Claims 1 to 4, **characterized in that** the housing (22) of the transmission (5) has a neck (24) enclosing the transmission output shaft (23), the tool change magazine (6) being mounted on said neck (24).

6. Power tool according to one of the preceding claims, **characterized in that** the transmission output shaft (23) is guided on the end side in a bearing plate (27) which is positionally fixed with respect to the machine housing (14) and forms the mounting for the tool receptacle (7).

7. Power tool according to one of the preceding claims, **characterized in that** the tool receptacle (7) is driven via an intermediate transmission (9) which connects the tool receptacle extending in the direction of the main axis (3) and the transmission output shaft (23), which passes through the space enclosed by the drum ring of the tool change magazine (6).

8. Power tool according to Claim 7, **characterized in that** the intermediate transmission (9) is located between the tool change magazine (6) and the bearing plate (27), and **in that** the tool receptacle (7) is assigned concentrically to a gear (29) of the intermediate transmission (9).

9. Power tool according to Claim 8, **characterized in that** the gear (29), concentric with the tool receptacle (7), of the intermediate transmission (9) has a neck (31) which is provided as tool receptacle (7) in extension of a through-passage opening (32), provided in the gear (29), for a positioning member (10).

10. Power tool according to Claim 1, **characterized in that** the tool change magazine is in the form of a rod magazine.

11. Power tool according to Claim 10, **characterized in that** the rod-like tool change magazine is supported in a displaceable manner on the drive unit.

12. Power tool according to one of the preceding claims, **characterized in that** the locking position of the supporting lever (34) is adjustable by pushing a button.

13. Power tool according to one of the preceding claims, **characterized in that** the power tool (1) is formed as a hand-held screwdriver in the form of a screwdriver gun having an energy storage device (20) arranged in the handle part (19).

14. Power tool according to one of the preceding claims, **characterized in that**, in the supporting position, the supporting lever (34) engages behind the positioning slide (11) with an angled end part (37) such that the end part (37) forms an abutment surface with respect to the rear end face of the positioning slide (11).

## Revendications

1. Machine-outil (1) entraînée par un moteur, en particulier machine-outil à main dotée d'un outil devant être entraîné en rotation, comprenant une unité d'entraînement et un magasin de changement d'outil (6) dont les chambres d'outil (26) sont respectivement déplaçables dans une position de transfert sur un logement d'outil (7) à garnir, le magasin de changement d'outil (6) s'appuyant de manière déplaçable sur l'unité d'entraînement et un organe de réglage (10) déplaçable dans la direction axiale du logement d'outil (7) vers la chambre d'outil (26), située respectivement en coïncidence, du magasin de changement d'outil (6) étant prévu, l'organe de réglage (10) réalisé sous forme de coulisseau de réglage (11) étant guidé sur l'unité d'entraînement de manière déplaçable par rapport au boîtier de la machine (14) et, par rapport à une position de fonctionnement, supportant axialement, en traversant une chambre d'outil respective (26), l'outil, en particulier un embout de vissage (8), déplacé hors de cette dernière dans le logement d'outil (7), **caractérisée en ce que** le coulisseau de réglage (11) peut être, par le biais d'un levier d'appui (34), verrouillé de manière libérable dans sa position d'appui par rapport à l'outil respectif se trouvant dans le logement d'outil (7).

2. Machine-outil selon la revendication 1, **caractérisée en ce que** le magasin de changement d'outil (6) est réalisé sous forme de magasin à tambour.

3. Machine-outil selon la revendication 1 ou 2, **caractérisée en ce que** le magasin de changement d'outil (6) est monté de manière à entourer une partie de boîtier de l'unité d'entraînement.

4. Machine-outil selon l'une quelconque des revendications 1 à 3, **caractérisée en ce que** l'unité d'entraînement comprend une transmission (5) reliée au moteur (4) et **en ce que** le magasin de changement d'outil en forme de tambour (6) est monté sur le boîtier (22) de la transmission (5) de manière à entourer une partie de cette transmission.

5. Machine-outil selon l'une quelconque des revendications 1 à 4, **caractérisée en ce que** le boîtier (22) de la transmission (5) comprend un collet (24) entourant l'arbre de sortie de transmission (23), sur lequel collet est monté le magasin de changement d'outil (6).

6. Machine-outil selon l'une quelconque des revendications précédentes, **caractérisée en ce que** l'arbre de sortie de transmission (23) est guidé à son extrémité dans une plaque de support (27) fixée en position par rapport au boîtier de la machine (14), laquelle plaque de support forme le support pour le logement d'outil (7).

7. Machine-outil selon l'une quelconque des revendications précédentes, **caractérisée en ce que** le logement d'outil (7) est entraîné par le biais d'une transmission intermédiaire (9) qui relie le logement d'outil s'étendant dans la direction de l'axe principal (3) et l'arbre de sortie de transmission (23) qui traverse l'espace entouré par l'anneau de tambour du magasin de changement d'outil (6).

8. Machine-outil selon la revendication 7, **caractérisée en ce que** la transmission intermédiaire (9) se situe entre le magasin de changement d'outil (6) et la plaque de support (27), et **en ce que** le logement d'outil (7) est associé de manière concentrique à une roue (29) de la transmission intermédiaire (9).

9. Machine-outil selon la revendication 8, **caractérisée en ce que** la roue (29), concentrique au logement d'outil (7), de la transmission intermédiaire (9) comprend un collet (31) qui est prévu en tant que logement d'outil (7) dans le prolongement d'une ouverture de passage (32) pour un organe de réglage (10) prévue dans la roue (29).

10. Machine-outil selon la revendication 1, **caractérisée en ce que** le magasin de changement d'outil est réalisé sous forme de magasin en forme de barre.

11. Machine-outil selon la revendication 10, **caractérisée en ce que** le magasin de changement d'outil en forme de barre s'appuie de manière déplaçable sur l'unité d'entraînement.

12. Machine-outil selon l'une quelconque des revendications précédentes, **caractérisée en ce que** le levier d'appui (34) peut être déplacé dans sa position de verrouillage par actionnement par touche.

13. Machine-outil selon l'une quelconque des revendications précédentes, **caractérisée en ce que** la machine-outil (1) est réalisée en tant que visseuse à main sous forme de pistolet visseur comprenant un accumulateur d'énergie (20) disposé dans la partie de préhension (19).

14. Machine-outil selon l'une quelconque des revendications précédentes, **caractérisée en ce que**, dans la position d'appui, le levier d'appui (34) vient en prise par l'arrière, par une partie d'extrémité (37) coudée, avec le coulisseau de réglage (11) de telle sorte que la partie d'extrémité (37) forme une surface d'appui par rapport à l'extrémité frontale arrière du coulisseau de réglage (11).
